# EUROPÄISCHE PATENTSCHRIFT

(11) **EP 1 023 508 B1**
(45) Veröffentlichungstag und Bekanntmachung des Hinweises auf die Patenterteilung: **02.05.2002**
(21) Anmeldenummer: 98961094.4
(22) Anmeldetag: 30.09.1998
(51) Int. Cl.: E02F 9/22

(54) **SYSTEM ZUR LASTDRUCKUNABHÄNGIGEN STEUERUNG UND LASTHALTUNG MEHRERER ROTATORISCHER UND/ODER TRANSLATORISCHER VERBRAUCHER**
SYSTEM FOR CONTROLLING, INDEPENDENTLY OF LOAD PRESSURE, AND HOLDING THE LOAD OF A PLURALITY OF ROTATIONAL AND/OR TRANSLATIONAL USERS
SYSTEME DE COMMANDE INDEPENDANTE DE LA PRESSION DE LA CHARGE ET DE MAINTIEN DE LA CHARGE DE PLUSIEURS CONSOMMATEURS DE ROTATION ET/OU DE TRANSLATION

(30) Priorität: 15.10.1997 DE 19745489
(43) Veröffentlichungstag der Anmeldung: 02.08.2000
(73) Patentinhaber: O&K ORENSTEIN & KOPPEL AG, 13581 Berlin (DE)
(72) Erfinder: BÖSEBECK, Volker, D-59174 Kamen (DE); HOLTMANN, Michael, D-48291 Telgte (DE)
(74) Vertreter: Patentanwälte Meinke, Dabringhaus und Partner
(86) Internationale Anmeldenummer: EP9806215
(87) Internationale Veröffentlichungsnummer: WO9919571

(56) Entgegenhaltungen:
- EP-A- 0 604 332
- DE-A- 3 420 990
- DE-C- 19 528 981
- DE-U- 29 604 215
- US-A- 5 447 093
- US-A- 5 533 334

## Beschreibung

Die Erfindung betrifft ein System zur lastdruckunabhängigen Steuerung und Lasthaltung mehrerer rctatorischer und/oder translatorischer Verbraucher einer Eau- und/oder Arbeitsmaschine mit mindestens einer geregelten Pumpe sowie mindestens einer einen federbelasteten Regelkolben beinhaltenden Sekundärdruckwaage.

Für Steuerschieber, die nach dem Wirkprinzip der lastdruckunabhängigen Durchflußverteilung mit Sekundärdruckwaage arbeiten, gibt es unterschiedliche Anordnungen der Signalerzeugung und -weiterleitung.

Die zur Zeit bekannten Systeme der lastdruckunabhängigen Durchflußverteilung weisen eine funktionale und räumliche Trennung zwischen der Sekundärwaage, die die Funktion der Druckkompensation übernimmt, der Signalerzeugung und -weiterleitung sowie der Lasthaltefunktion auf. Durch die funktionale und räumliche Trennung der Funktionseinheiten steigt die Anzahl der Einzelkomponenten des Systems und somit auch der Kosten-, Montage- und Wartungsaufwand.

Bei Steuerschiebern nach dem Prinzip der lastdruckunabhängigen Durchflußverteilung (LUDV) gibt es unterschiedliche Möglichkeiten des Abgriffes und der Weiterleitung des sogenannten Load-Sensing(LS)-Signales. Einerseits besteht die Möglichkeit, dieses Signal über ein aufwendiges, in die Schiebersektionen integriertes System von Meldeleitungen an den Pumpenregler weiterzuleiten. Andererseits besteht die Möglichkeit, in die Kompensatorkolben weitere Kolben einzubauen, die mit einer relativ schwachen Feder ausgerüstet sind. Die Kompensatorkolben können auch so ausgebildet sein, daß sie über eine Steueröffnung das Load-Sensing-Signal weiterleiten. Die erstgenannte Ausführung ist aufwendig, während die beiden letztgenannten bezüglich der Signalabgabe derart empfindlich sind, daß über die Steuerkanten bei den kleinen Ölströmen ein druckgenaues Weiterleiten des Load-Sensing-Signales nicht immer gewährleistet ist. Dies bewirkt eine ungenaue Ansteuerung des Pumpenreglers, was sich wiederum negativ auf die Gesamtsteuerung, d.h. die Ansteuerung einzelner oder mehrerer Verbraucher, auswirkt.

In DE 34 43 354 A1 ist eine Hydraulikanlage beschrieben, die über eine beispielsweise von einem Dieselmotor angetriebene Pumpe verfügt, die Druckmittel über Wege-Ventile Verbrauchern zuleitet. Der Drehzahlregler der Einspritzpumpe des Dieselmotors wird mit Hilfe eines druckbeaufschlagten Stellzylinders beeinflußt, auf den der zwecks Drehzahlanhebung der Brennkraftmaschine erzeugte Druck in einer Steuerleitung einwirkt. Dieser Druck wird im Zusammenwirken eines der Wege-Ventile für einen einfach wirkenden Verbraucher und eines Druckregelventiles so gesteuert, daß beim Betätigen eines üblichen Wege-Ventiles in der Leitung ein konstanter Druck erzeugt wird. Beim Betätigen des anderen Wege-Ventiles für den einfach wirkenden Verbraucher kommt eine spezielle Steuerkante zur Wirkung, wodurch ein proportional zur Auslenkung des Steuerschiebers ansteigender Druck in der Leitung erzeugt wird. Dadurch wird die Drehzahl der Brennkraftmaschine und damit der Pumpe erhöht und so eingestellt, daß die Verbraucher gerade die benötigte Druckmittelmenge erhalten. Auf diese Weise ist ein wirtschaftlicher Betrieb möglich.

Aus der US-A 2,892,312 ist eine hydraulische Anlage für Traktoren bekannt, die mit Arbeitszylindern zum Betreiben von mehreren Arbeitsgeräten ausgerüstet ist, wobei diese Arbeitszylinder von einer Pumpe gespeist werden, deren Förderdruck lastunabhängig gesteuert wird, und wobei die Arbeitszylinder unter Verwendung eines Steuerschiebers und eines Steuerventiles jeweils separat angesteuert werden.

Einem Linde-Bericht aus "Technik und Wissenschaft" Nr. 63, 1969, Seiten 5-8, ist die Beschreibung der Linde-Synchro-Control (LSC) für mobile Hydraulikanwendungen zu entnehmen. Das System arbeitet nach dem Load-Sensing-Prinzip. Es verbessert erheblich die gleichzeitige Betätigung verschiedener Funktionen von Hydrauliksystemen mit offenem Kreislauf. Die Linde-Synchro-Control(LSC)-Ventile sind einzelne Ventilsektionen. Die geeignete Kombination für verschiedene Maschinen wird dadurch erreicht, daß man die Einzelsektionen auf entsprechende Ventilplatten montiert. Diese Ventilplatten beinhalten lediglich die Verbindungskanäle, wie z.B. den Eingangskanal von der Pumpe, Verbindungskanäle zu und von den Ventilen, die Rücklaufleitung und den Anschluß des Rücklaufes zum Tank. In den Ventilsektionen sind die eigentlichen Funktionselemente untergebracht. Die Ventile selbst sind in Kolbenbauart ausgeführt, haben eine federzentrierte geschlossene Mittelstellung und werden hydraulisch betätigt. Der maximale Kolbenhub ist einstellbar, und da das Druckgefälle an den Steuerkanten konstant gehalten wird, bedeutet dies, daß der maximale Ölstrom, der durch das Ventil fließen soll, an den Endanschlägen des Ventiles begrenzt werden kann. Eine Druckwaage ist im Inneren des Ventilkolbens angeordnet. Die Wechselventile für das LS-Signal befinden sich im Inneren der Druckwaagen und bewegen sich mit diesen in den Ventilkolben.

Ein gattungsgemäßes Steuersystem zur lastdruckunabhängigen Steuerung mehrerer Verbraucher einer mobilhydraulischen Baumaschine ist aus EP 0 326 150 A1 bekannt. Dieses Steuersystem weist eine einen federbelasteten Regelkolben beinhaltende Druckwaage auf.

Aus DE 296 04 215 Ul ist ein Lasthalte- bzw. Senkbremsventil bekannt, bei dem die die Lasthaltefunktion erzeugenden Bauteile sowie Steuerungselemente im Bereich des Regelkolbens vorgesehen sind.

Aufgabe der Erfindung ist es, die bei den derzeitigen Systemen verwirklichte funktionale Trennung zwischen der Signalerzeugungs-, der Lasthalte- und der Druckkompensationsfunktion durch Reduzierung externer Einzelkomponenten zu optimieren, um eine kostengünstige, montagegerechte und störungsunanfällige Konstruktion herbeizuführen.

Diese Aufgabe wird mit einem System der eingangs bezeichneten Art erfindungsgemäß dadurch gelöst, daß sämtliche Steuerungselemente zur Signalerzeugung und zum Signalvergleich des Load-Sensing-Signales in einem oberen Gehäuseteil und die die Lasthaltefunktion erzeugenden Bauteile in einem mit dem oberen Gehäuseteil lösbar verbundenen unteren Gehäuseteil vorgesehen sind.

Durch diese Aufteilung der jeweiligen Sekundärdruckwaage in jeweils zwei Gehäuseteile und insbesondere die Integration sämtlicher Steuerungselemente in den oberen Gehäuseteil, der leicht vom unteren Gehäuseteil abmontiert werden kann, da er z.B. einfach angeflanscht ist, ist die Montage des Systems ausgesprochen kostengünstig und einfach durchzuführen, insbesondere ist es auch möglich, auf einfache Weise eine Nachrüstung, Umrüstung oder Reparatur durchzuführen. Durch die Aufteilung in zwei Gehäuseteile, in denen sämtliche Funktionsbauteile angeordnet sind, werden diese funktional und räumlich zusammengefaßt, wodurch gegenüber bekannten Systemen eine wesentliche Optimierung erreicht wird.

Anwendungen finden derart ausgeführte Systeme zur lastdruckunabhängigen Steuerung und Regelung von Verbrauchergeschwindigkeiten bei mobilen Bau- und Arbeitsmaschinen, wie z.B. Bagger, Radlager, Grader und dergl., bei denen mindestens zwei Verbraucher, z.B. Hydraulikzylinder, eine von den jeweils von außen aufgeprägten Lastdrücken unbeeinflußte Arbeitsbewegung ohne gegenseitige Beeinflussung aufweisen müssen.

Vorteilhaft ist dabei vorgesehen, daß das untere Gehäuseteil Bestandteil des Steuerventiles ist.

Weitere zweckmäßige Ausgestaltungen ergeben sich aus den übrigen Unteransprüchen.

Beim erfindungsgemäßen System wird eine Sekundärdruckwaage mit Lasthaltefunktion verwandt, bei der entgegen der Funktion bei konventionellen Lastkompensatoren mit separater Lasthaltefunktion das lastdruckführende Signal in den verbraucherseitigen Kanälen nicht zur Weiterleitung an den Druckregler der Förderpumpe benutzt wird, da es hierdurch ohne zusätzliche in den Verbraucherkanälen angeordnete Lasthalteventile zu einem ungewollten Absinken der Last infolge der Leckage des Druckreglers der Förderpumpe bzw. des Druckentlastungsventiles der Load-Sensing-Leitung kommt. Dies wird erfindungsgemäß dadurch vermieden, daß an die Druckregler der Förderpumpe und die Kompensatoren der jeweils niedriger belasteten Verbraucher jeweils ein Drucksignal gemeldet wird, das von der Pumpe selbst erzeugt und aufrechterhalten wird und in seinem Druckniveau jeweils dem höchsten Verbraucherdruck entspricht.

Die Erfindung ist nachstehend anhand der Zeichnung beispielhaft näher erläutert. Diese zeigt in:
- Fig. 1: eine schematische Darstellung einer Sekundärdruckwaage mit integrierter Lasthaltefunktion,
- Fig. 2: ein schematisches Steuerungskonzept für zwei translatorische Verbraucher,
- Fig. 3: ein Ausführungsbeispiel einer Sekundär-Druckwaage mit integrierter Lasthaltefunktion,
- Fig. 4: ein Ausführungsbeispiel eines Steuerungssystems mit zwei translatorischen Verbrauchern und in
- Fig. 5: eine Öffnungscharakteristik der Ablaufdrossel im Verhältnis zur Zulaufdrossel.

In Figur 1 ist der schematische Aufbau eines erfindungsgemäßen Steuerungssystems am Beispiel eines Verbrauchers dargestellt. Die Sekundärdruckwaage mit Lasthaltefunktion ist in zwei Bauteile gegliedert, nämlich ein oberes Gehäuseteil 78 und ein unteres Gehäuseteil 86. Das untere Gehäuseteil 86 ist dabei bevorzugt Bestandteil des Steuerventiles 7, 8, 9, d.h. bildet mit diesem ein einheitliches Gehäuse.

Figur 2 zeigt beispielhaft für zwei translatorische Verbraucher 16, 17 (Hydraulikzylinder) schematisch den Aufbau des Steuersystems. Das System weist entsprechend zwei Sekundärdruckwaagen auf, deren Gehäuse jeweils in zwei Gehäuseteile 78, 79 bzw. 86, 87 unterteilt sind, d.h. die Ausbildung der zweiten Sekundärdruckwaage entspricht derjenigen der in Figur 1 gezeigten Sekundärdruckwaage 78, 86.

Unter der Annahme, daß zunächst nur ein Verbraucher 16 betätigt wird, stellt sich das Regel- und Steuerungskonzept wie folgt dar: Von einer Pumpe 1 wird ein Druckniveau im System erzeugt, daß um eine vorwählbare Regeldifferenz Δp_{LS} über dem Eingangsdrucksignal des Druckreglers 2 der Pumpe 1 liegt. Dieses Druckniveau steht bei geöffneter Zulaufdrossel 7 unter dem Kolbenboden 37 der ersten Sekundärdruckwaage 78, 86 an.

Bei nicht geöffneter Zulaufdrossel 7 sinkt das Eingangsdruckniveau des Druckreglers 2 in der Leitung 20 über ein Load-Sensing-Bypassventil 3 bis auf Tankdruckniveau pᵣ ab.

Bei vereinfachender Annahme, daß pᵣ ^{~} 0 bar beträgt, bedeutet dies, daß bei Öffnungsbeginn einer der dargestellten Zulaufdrosseln 7, 10 zunächst ein Druckniveau in Höhe der Regeldruckdifferenz von p = Δp_{LS} unter dem jeweiligen Kolbenboden 37, 54 der zugehörigen Sekundärdruckwaage 78, 86 bzw. 79, 87 ansteht.

Mit einer entsprechenden Phasenvoreilung zum Öffnungsbeginn der Zulaufdrossel 7 wird die Ablaufdrossel 9 geöffnet. Dadurch steht das verbrauchsseitige Drucksignal p_{L1} im Ablaufkanal 22 der Sekundärdruckwaage 78, 86 an und pflanzt sich über den Kanal 29, ein Wechselventil 32, einen Kanal 31 und eine Dämpfungsdüse 30 bis auf den federbelasteten Kolbenkopf 27 der Sekundärdruckwaage 78, 86 fort.

Durch das verbraucherseitige Drucksignal p_{L1}, das auf den federbelasteten Kolbenkopf 27 der Sekundärdruckwaage 78, 86 wirkt, wird der zweiteilige Regelkolben 72, 73 auf seinem Ventilsatz 36 gehalten, wodurch kein Leckagestrom aus dem druckführenden verbraucherseitigen Kanal 22 in den Zulaufkanal 33 entweichen kann.

Mit zunehmendem Öffnungsweg des Hauptschieberkolbens 8 öffnet mit entsprechender Phasenverschiebung auch die Zulaufdrossel 7, wodurch der sich zunächst in Höhe der Regeldruckdifferenz Δp_{LS} befindende Pumpendruck p_{P} an der Wirkfläche des Kolbenbodens 37 aufbaut. Die Sitzventilsitze 36, 53 der Kolbenböden und die Kolbenköpfe 27, 44 der zweiteiligen Regelkolben der Sekundärdruckwaagen 78, 86 sowie 79, 87 sind flächenausgeglichen.

Über den pumpendruckführenden Kanal 24, die Einlaßdüse 21, das Rückschlagventil 34 und die Kanäle 25, 4 und 20 wird das auf den Verbraucherlastdruck p_{L1}begrenzte Drucksignal an den Druckregler 2 der Pumpe 1 weitergeleitet.

Die Pumpe 1 liefert einen Ausgangsdruck pₚ, der gegenüber dem Druckeingangssignal in der Leitung 20 die vorgewählte Regeldifferenz Δp_{LS} aufweist.

Erreicht das von der Pumpe 1 erzeugte Drucksignal hinter der Einlaßdüse 21, im Kanal 35, das Verbraucherdruckniveau p_{L1} im Ablaufkanal 22 der Sekundärdruckwaage 78, 86, dann öffnet ein weiteres Rückschlagventil 23 und gewährleistet somit, daß das Drucksignal im Kanal 35 den Wert des Verbraucherdruckes p_{L1} nicht übersteigt. Dadurch ist sichergestellt, daß das von der Pumpe 1 erzeugte und an den Druckregler 2 der Pumpe 1 und die Sekundärdruckwaage 79, 87 weitergeleitete Drucksignal durch das Niveau des jeweiligen Lastdruckes begrenzt wird.

Der Pumpenausgangsdruck p_{P} in der Leitung 19, der um die vorgewählte Regeldifferenz Δp_{LS} über dem Druckeingangssignal des Pumpenreglers 2 und somit um Δp_{LS} über dem Lastdrucksignal p_{L1} liegt, steht bei Bewegungsbeginn unter dem Kolbenboden 37 des zweiteiligen Regelkolbens 72, 73 der Sekundärdruckwaage 78, 86 an und übertrifft somit die auf die Wirkfläche des Kolbenkopfes 27 wirkende Summe aus Lastdruck p_{L1} und Äquivalenzdruck der Feder p_{F1} um den Differenzbetrag Δp_{LS} - p_{F1}.

Der Ventilsitz 36 des zweiteiligen Regelkolbens 72, 73 der Sekundärdruckwaage 78, 86 öffnet infolge des Drucküberschusses auf der Kolbenbodenfläche 37, wodurch ein Volumenstrom Q_{V1} über die Zulaufdrossel 7, den geöffneten Ventilsitz 36 und eine Ablaufdrossel 9 zum Verbraucher 16 fließt. Der sich hierbei einstellende Volumenstrom Q_{V1} ist durch den veränderbaren Öffnungsquerschnitt A_{D1} der Zulaufdrossel 7 und den hierüber abfallenden Differenzdruck Δp_{LS} - p_{F1} entsprechend nachstehender Gleichung bestimmt:${\text{Q}}_{\text{V1}} {\text{= K ° A}}_{\text{D1}} {\text{° √ Δp}}_{\text{LS}} {\text{- p}}_{\text{F1}} \text{.}$

Gleichzeitig wird das im Kanal 35 anstehende, auf Verbraucherdruckniveau p_{L1} begrenzte Pumpendrucksignal über das Rückschlagventil 34, den Kanal 25 und die Leitungen 4, 5 an die zweite Sekundärdruckwaage 79, 87 weitergeleitet.

Bei der Betätigung eines zweiten Verbrauchers 17 mit dem Lastdruck p_{L2} können die drei folgenden Fallunterscheidungen gemacht werden.
- Fall I:: Der zuerst betätigte Verbraucher 16 hat einen Lastdruck p_{L1}, der größer ist als der des nachfolgend betätigten Verbrauchers 17 mit dem Lastdruck p_{L2}. (p_{L1} > p_{L2}).

Durch die Betätigung des Verbrauchers 16 steht in der Druckmeldeleitung 5 der Sekundärdruckwaage 79, 87 das Lastdrucksignal p_{L1} an, das über den Kanal 42, das Wechselventil 49 sowie den Kanal 48 und die Dämpfungsdüse 47 auf der Wirkfläche 44 des zweiteiligen Regelkolbenkopfes 74, 75 wirksam wird und somit den Ventilsitz 53 des zweiteiligen Regelkolbens 74, 75 sicher verschlossen hält. Bei der Betätigung des Verbrauchers 17 wird zunächst die Ablaufdrossel 12 geöffnet, wodurch der Lastdruck p_{L2} durch den Kanal 46 am Wechselventil 49 wirksam wird. Der größere Lastdruck p_{L1} in der oberen Kammer des Wechselventiles 49 setzt sich jedoch gegenüber dem Lastdruck p_{L2} durch und wirkt somit weiterhin auf den Kopf 44 des zweiteiligen Regelkolbens 74, 75, wodurch über die Zulaufdrossel 10 mit der Fläche A_{D2} das Differenzdruckgefälle Δp_{LS} - p_{F2} wirksam wird und sich der Volumenstrom Q_{V2} zum Verbraucher 17 wie folgt errechnet:${\text{Q}}_{\text{V2}} {\text{= K ° A}}_{\text{D2}} {\text{√ Δp}}_{\text{LS}} {\text{- p}}_{\text{F2}} \text{.}$

Das Differenzdruckgefälle p_{L1} - p_{L2} zwischen dem auf den Kolbenboden 54 wirkenden Pumpendrucksignal p_{P} = p_{L1} und dem im Verbraucherkanal 39 vorherrschenden Lastdruck p_{L2} wird an der Steuerkante 85 des zweiteiligen Regelkolbens 74, 75 abgebaut.
- Fall II:: Der zuerst betätigte Verbraucher 16 hat einen Lastdruck p_{L1}, der dem des nachfolgend betätigten Verbrauchers 17 mit dem Lastdruck p_{L2} entspricht. (p_{L1} = p_{L2}).

Durch die Betätigung des Verbrauchers 16 steht in der Druckmeldeleitung 5 der Sekundärdruckwaage 79, 87 das Lastdrucksignal p_{L1} an, das über den Kanal 42, das Wechselventil 49, den Kanal 48 und die Dämpfungsdüse 47 auf der Wirkfläche des Regelkolbenkopfes 44 wirksam wird und somit den Ventilsitz 53 des zweiteiligen Regelkolbens 74, 75 sicher verschlossen hält.

Bei der Betätigung des Verbrauchers 17 wird zunächst die Ablaufdrossel 12 geöffnet, wodurch der Lastdruck p_{L2} durch den Kanal 46 in der unteren Kammer des Wechselventiles 49 wirksam wird. Da der Lastdruck p_{L2} dem Lastdruck p_{L1} entspricht, nimmt das Wechselventil 49 eine indifferente Stellung ein, wodurch der Lastdruck p_{L1} = p_{L2} über den Kanal 48 auf den Kopf 44 des zweiteiligen Regelkolbens 74, 75 wirkt. Über die Zulaufdrossel 10 wird somit auch in diesem Fall das Differenzdruckgefälle Δp_{LS} - p_{F2} wirksam, womit sich der Volumenstrom Q_{V2} zum Verbraucher 17 wie folgt errechnet:${\text{Q}}_{\text{V2}} {\text{= K ° A}}_{\text{D2}} {\text{√ Δp}}_{\text{LS}} {\text{- p}}_{\text{F2}} \text{.}$

Da bei beiden Verbrauchern 16, 17 das gleiche Lastdruckniveau p_{L1} = p_{L2} vorhanden ist, wird über den Ventilsitz 53 kein Differenzdruck abgebaut.
- Fall III:: Der zuerst betätigte Verbraucher 16 hat einen Lastdruck p_{L1}, der kleiner ist als der des nachfolgend betätigten Verbrauchers 17 mit dem Lastdruck p_{L2} (p_{L1} < p_{L2}).

Durch die Betätigung des Verbrauchers 16 steht in der Druckmeldeleitung 5 der Sekundärdruckwaage 79, 87 das Lastdrucksignal p_{L1} an, das über den Kanal 42, das Wechselventil 49 und den Kanal 48 auf der Wirkfläche des Regelkolbenkopfes 44 wirksam wird und somit den Ventilsitz 53 des zweiteiligen Regelkolbens 74, 75 sicher verschlossen hält.

Bei der Betätigung des Hauptschieberkolbens 11 des Verbrauchers 17 wird zunächst die Ablaufdrossel 12 geöffnet, wodurch der Lastdruck p_{L2} über den Kanal 46 in der unteren Kammer des Wechselventiles 49 wirksam wird. Da voraussetzungsgemäß gilt, daß p_{L1} < p_{L2} ist, überwiegt der Lastdruck p_{L2} in der unteren Kammer des Wechselventiles 49 und wirkt über den Kanal 48 und die Dämpfungsdüse 47 auf den Kopf 44 des zweiteiligen Regelkolbens 74, 75. Bei weiterem Durchschalten des Hauptschieberkolbens 11 des Verbrauchers 17 wird die Zulaufdrossel 10 mit dem Querschnitt A_{D2} geöffnet. Dadurch wird das von der Pumpe 1 angebotene Druckpotential p_{L1} + Δp_{LS} unter dem Kolbenboden 54 des zweiteiligen Regelkolbens 74, 75 der Druckwaage 79, 87 wirksam. Da die auf den Kolbenkopf 44 wirkende Summe aus aktuellem Lastdruck p_{L2} und Äquivalenzdruck p_{F2} der Feder größer ist als das von der Pumpe 1 am Kolbenboden 54 wirksam werdende Drucksignal p_{L1} + Δp_{LS}, bleibt der Ventilsitz 53 des zweiteiligen Regelkolbens 74, 75 zunächst geschlossen.

Durch Öffnen der Zulaufdrossel 10 wird das Pumpendrucksignal p_{L1} + Δp_{LS} über die Düse 38, das Rückschlagventil 51 und die Lastmeldeleitung 42 und 5 an den Pumpenregler 2 weitergeleitet, der daraufhin mit einer Druckerhöhung des Pumpenausgangsdruckes p_{P} in der Leitung 19 reagiert.

Der Druck in der Leitung 51 und in der Lastmeldeleitung 42 kann maximal das Lastdruckniveau p_{L2} erreichen, da dies zum Öffnen des Rückschlagventiles 40 und damit zur Verbindung mit dem lastführenden Verbraucherkanal 46 bzw. 39 führt.

Das Druckniveau am Pumpenausgang 19 erhöht sich somit auf p_{L2} + Δp_{LS}.

Über die Lastmeldeleitung 5 wird das Lastdrucksignal p_{L2} ebenfalls an die Sekundärdruckwaage 78, 87 des Verbrauchers 16 weitergeleitet. Da voraussetzungsgemäß gilt, daß p_{L2} > p_{L1} ist, wirkt über den Kanal 25, das Wechselventil 32, den Kanal 31 und die Dämpfungsdüse 30 das Lastsignal p_{L2} ebenfalls auf den Kolbenkopf 27 des zweiteiligen Regelkolbens 72, 73 der Sekundärdruckwaage 78.

Auf der Wirkfläche des Kolbenbodens 37 der Sekundärdruckwaage 78, 86 wirkt das erhöhte Drucksignal der Pumpe 1, womit sich über die Zulaufdrossel 7 wiederum das konstante Druckgefälle Δp_{LS} - p_{F1} einstellt. Das Differenzdruckgefälle p_{L2} - p_{L1} zwischen dem auf den Kolbenboden 37 wirkenden Pumpendrucksignal p_{P} = p_{L2} und dem im Verbraucherkanal 22 vorherrschenden Lastdruck p_{L1} wird an der Steuerkante 36 des zweiteiligen Regelkolbens 72, 73 abgebaut.

Das dargestellte Steuerungskonzept ist somit in der Lage, unabhängig von den jeweils anliegenden Lastdrücken, die über die Zulaufdrosseln 7, 10 vorgewählten Verbrauchergeschwindigkeiten konstant zu halten.

Darüber hinaus beinhalten die dargestellten Sekundärdruckwaagen 78, 86 sowie 79, 87 neben der Lasthaltefunktion sämtliche signalerzeugenden und signalvergleichenden Funktionen, wodurch keine externe Logikelemente, wie Rückschlag- oder Wechselventile, notwendig sind.

Die in die zweiteiligen Regelkolben 72, 73 bzw. 74, 75 integrierte Sitzventilfunktion realisiert die mit mobilhydraulischen Bau- und Arbeitsmaschinen oft geforderte Lasthaltefunktion ohne zusätzliche externe Bauteile.

Figur 3 zeigt eine beispielhafte Ausführung einer einzelnen Sekundärdruckwaage 78, 86, die im wesentlichen folgende Bauteile beinhaltet:
einen zweiteiligen Regelkolben 72, 73, der einen Kolbenboden 37 und einen Kolbenkopf 27 beinhaltet, wobei im Bereich des Kolbenkopfes 27 eine Feder 28 vorgesehen ist. Über die Einlaßdüsenplatte 21, das Rückschlagventil 34 und den Kanal 25 wird das Drucksignal der nicht dargestellten Pumpe an den Druckregler der Pumpe weitergeleitet. Im Bereich des Gehäusekopfes der dargestellten Sekundärdruckwaage 78, 86 sind weitere Kanäle 26, 29, 31 vorgesehen. Erreicht das von der Pumpe erzeugte Drucksignal hinter der Einlaßdüsenplatte 21 im Kanal 35 das Verbraucherdruckniveau p_{L1} im Ablaufkanal 22 bzw. 29 der Sekundärdruckwaage 78, dann öffnet ein weiteres Rückschlagventil 23 und gewährleistet somit, daß das Drucksignal im Kanal 35 den Wert des Verbraucherdruckes p_{L1} nicht übersteigt. Mit dem Bezugszeichen 32 ist ein Wechselventil, mit 36 der Ventilsitz des zweiteiligen Regelkolbens 72, 73 und mit 84 ist die Steuerkante des Regelkolbens 72, 73 bezeichnet.

Figur 4 zeigt eine beispielhafte Ausführung mit zwei Sekundärdruckwaagen 78, 86 sowie 79, 87 mit zwei Verbrauchern 16, 17.

Figur 5 zeigt anhand eines Diagrammes die Öffnungscharakteristik der Ablaufdrossel im Verhältnis zur Zulaufdrossel, wobei auch die Phasenverschiebung in Abhängigkeit der angegebenen Parameter dargestellt ist.

## Patentansprüche

1. System zur lastdruckunabhängigen Steuerung und Lasthaltung mehrerer rotatorischer und/oder translatorischer Verbraucher einer Bau- und/oder Arbeitsmaschine mit mindestens einer geregelten Pumpe sowie mindestens einer einen federbelasteten Regelkolben beinhaltenden Sekundärdruckwaage,
**dadurch gekennzeichnet,**
**daß** sämtliche Steuerungselemente zur Signalerzeugung und zum Signalvergleich des Load-Sensing Signales in einem oberen Gehäuseteil (78,79) und die die Lasthaltefunktion erzeugenden Bauteile (36,73,53,75) in einem mit dem oberen Gehäuseteil (78,79) lösbar verbundenen unteren Gehäuseteil (86,87) vorgesehen sind.

2. System nach Anspruch 1,
**dadurch gekennzeichnet,**
**daß** das untere Gehäuseteil (86,87) Bestandteil des Steuerventiles (7,8,9 bzw. 10,11,12) ist.

3. System nach Anspruch 1 oder 2,
**dadurch gekennzeichnet,**
**daß** zur Sicherstellung der Lasthalte- und Druckregelfunktion ein zweiteiliger Regelkolben (72,73 bzw. 74,75) vorgesehen ist, dessen unterer Teilkolben (73,75) aus einem Kegelsitzventil (36,53) in Verbindung mit. einem Drosselventil (84,85) gebildet ist und dessen oberer im wesentlichen im oberen Gehäuseteil (78,79) geführter Teilkolben (72,74) keine weiteren Elemente, wie z.B. Kanäle, Rückschlag-, Wechsel- bzw. Drosselventile, enthält.

4. System nach Anspruch 1, 2 oder 3,
**dadurch gekennzeichnet,**
**daß** das für die Pumpenansteuerung und den internen Druckvergleich notwendige Drucksignal durch die in das obere Gehäuseteil (78,79) der Sekundärdruckwaagen integrierte Anordnung und entsprechende Dimensionierung von Drosseln (21 bzw. 38), Rückschlagventilen (23,34 bzw. 40,51), Wechselventilen (32 bzw. 49) sowie eines insbesondere externen LS-Bypass-Ventiles (3) aus dem Drucksignal zwischen den Zumeßdrosseln (7 bzw. 10) und der Steuerkante (84 bzw. 85) des Regelkolbens (73 bzw. 75) erzeugbar ist.

5. System nach Anspruch 3 oder 4,
**dadurch gekennzeichnet,**
**daß** das in den unteren Teil (73 bzw. 75) des zweiteiligen Regelkolbens (72,73 bzw. 74,75) integrierte Kegelsitzventil (36,53) für die Lasthaltefunktion vorgesehen ist, welches durch das auf die Wirkfläche (27,44) des Regelkolbenkopfes wirkende verbraucherseitige Lastdrucksignal in Kanälen (22 bzw. 39) unter die Kräfte von Federn (28,45) beim Öffnen einer Ablaufdrossel (9 bzw. 12) wirksam verschließbar ist.

6. System nach einem oder mehreren der Ansprüche 1 bis 5,
**dadurch gekennzeichnet,**
**daß** ein in das Gehäuse der jeweiligen Sekundärdruckwaage integrierter Verbindungskanal (24,41) von der Pumpe (1) zu einer den Pumpenregler (2) versorgenden Lastmeldeleitung (25,42) eine Verbindung in der Richtung vom Verbindungskanal (24,41) zur Lastmeldeleitung (25,42) aufweist und ein Rückschlagventil (34,51) zum Verschließen der entgegengesetzten Durchflußrichtung von der Lastmeldeleitung (25) zum Verbindungskanal (24) vorgesehen ist.

7. System nach einem oder mehreren der Ansprüche 1 bis 6,
**dadurch gekennzeichnet,**
**daß** zur Begrenzung des an die Lastmeldeleitung (25,42) weitergeleiteten Drucksignales auf das Niveau des jeweiligen Verbraucherlastdruckes (p_{L1,2}) im Kanal (22 bzw. 39) im Bypass zum Verbindungskanal (24,41) zur Lastmeldeleitung (25,42) ein mit dem lastführenden Verbraucherkanal (22,39) in Verbindung stehendes Rückschlagventil (23,40) angeordnet und eine als Drossel wirkende Blende (21,38) vorgesehen ist.

8. System nach einem oder mehreren der Ansprüche 1 bis 7,
**dadurch gekennzeichnet,**
**daß** der den Druckraum des federbelasteten Regelkolbenkopfes (27,44) versorgende Kanal (31,48) eine Dämpfungsdüse bzw. ein Drosselrückschlagventil (30,47) zur Beeinflussung der Öffnungs- und Schließgeschwindigkeit des Regelkolbens (72,73 bzw. 74,75) beinhaltet

9. System nach einem oder mehreren der Ansprüche 1 bis 8,
**dadurch gekennzeichnet,**
**daß** die Ablaufdrossel (9,12) der Hauptschieberachse (8,11) gegenüber einer zugeordneten Zulaufdrossel (7,10) eine definierte Phasenvoreilung aufweist, so daß die Ablaufdrossel (9,12) früher öffnet bzw. später schließt als die Zulaufdrossel (7,10).

10. System nach einem oder mehreren der Ansprüche 1 bis 9,
**dadurch gekennzeichnet,**
**daß** die Öffnungscharakteristik der Ablaufdrossel (9,12) im Verhältnis zur Zulaufdrossel (7,10) eine Hauptschieberachse (8,11) einen vorgebbaren Verlauf aufweist.

## Claims

1. A system for the load pressure-independent control and load-holding of a plurality of rotational and/or translatory consumer loads of a construction and/or working machine having at least: one regulated pump and at least one secondary pressure regulator including a spring-loaded regulating piston, **characterised in that** all control elements for signal production and for signal comparison of the load-sensing signal are provided in an upper housing portion (78, 79) and the components (36, 73, 53, 75) producing the load-holding function are provided in a lower housing portion (86, 87) releasably connected to the upper housing portion (78, 79).

2. A system according to claim 1 **characterised in that** the lower housing portion (86, 87) is a component part of the control valve (7, 8, 9 and 10, 11, 12).

3. A system according to claim 1 or claim 2 **characterised in that** to ensure the load-holding and pressure regulating function there is provided a two-part regulating piston (72, 73 and 74, 75) whose lower piston portion (73, 75) is formed from a conical seat valve (36, 53) in conjunction with a throttle valve (84, 85) and whose upper piston portion (72, 74) guided substantially in the upper housing portion (78, 79) does not include any further elements such as for example ducts, check, change-over or throttle valves.

4. A system according to claim 1, claim 2 or claim 3 **characterised in that** the pressure signal necessary for pump actuation and internal pressure comparison can be produced by the arrangement integrated into the upper housing portion (78, 79) of the secondary pressure regulators and suitable dimensioning of throttles (21 and 38 respectively), check valves (23, 34 and 40, 51 respectively), change-over valves (32 and 49 respectively) and an in particular external LS-bypass valve (3) from the pressure signal between the feed metering throttles (7 and 8 respectively) and the control edge (84 and 85 respectively) of the regulating piston (73 and 75 respectively).

5. A system according to claim 3 or claim 4 **characterised in that** the conical seat valve (36, 53) which is integrated into the lower portion (73 and 75 respectively) of the two-part regulating piston (72, 73 and 74, 75) is provided for the load-holding function, being operatively closable by the load-side load-pressure signal in ducts (22 and 39 respectively), acting on the operative surface (27, 44) of the regulating piston head, under the forces of springs (28, 45) upon opening of a discharge throttle (9 and 12 respectively).

6. A system according to one or more of claims 1 to 5 **characterised in that** a connecting duct (24, 41) integrated into the housing of the respective secondary pressure regulator, from the pump (1) to a load signalling line (25, 42) supplying the pump regulator (2), has a connection in the direction from the connecting duct (24, 41) to the load signalling line (25, 42), and there is provided a check valve (34, 51) for closing the opposite through-flow direction from the load signalling line (25) to the connecting duct (24).

7. A system according to one or more of claims 1 to 6 **characterised in that** to limit the pressure signal which is transmitted to the load signalling line (25, 42) to the level of the respective consumer load pressure (p_{L1}, ₂) in the duct (22 and 39) there is arranged in bypass relationship to the connecting duct (24, 41) to the load signalling line (25, 42) a check valve (23, 40) which is in communication with the load-carrying consumer duct (22, 39) and there is provided an aperture means (21, 38) acting as a throttle.

8. A system according to one or more of claims 1 to 7 **characterised in that** the duct (31, 48) supplying the pressure chamber of the spring-loaded regulating piston head (27, 48) includes a damping nozzle or a throttle check valve (30, 47) for influencing the opening and closing speed of the regulating piston (72, 73 and 74, 75 respectively).

9. A system according to one or more of claims 1 to 8 **characterised in that** the discharge throttle (9, 12) of the main spool axis (8, 11) has a defined phase lead in relation to an associated feed throttle (7, 10) so that the discharge throttle (9, 12) opens earlier and closes later than the feed throttle (7, 10).

10. A system according to one or more of claims 1 to 9 **characterised in that** the opening characteristic of the discharge throttle (9, 12) is of a predetermined configuration in relation to the feed throttle (7, 10) of a main spool axis (8, 11).

## Revendications

1. Système pour la commande indépendante de la pression de charge et pour le maintien en charge de plusieurs appareils consommateurs mobiles en rotation et/ou en translation d'une machine de construction et/ou de production, comportant au moins une pompe régulée ainsi qu'au moins une balance de pression secondaire comprenant un piston de réglage chargé par un ressort, **caractérisé en ce que** tous les éléments de commande pour l'émission de signaux et la comparaison de signaux pour le signal de détection de charge sont prévus dans une partie de boîtier supérieure (78, 79) et les composants (36, 73, 53, 75) assurant la fonction de maintien de charge sont prévus dans une partie de boîtier inférieure (86, 87) reliée de façon détachable à la partie de boîtier supérieure (78, 79).

2. Système selon la revendication 1, **caractérisé en ce que** la partie de boîtier inférieure (86, 87) fait partie de la soupape de commande (7, 8, 9 ou 10, 11, 12).

3. Système selon l'une ou l'autre des revendications 1 et 2, **caractérisé en ce que** pour assurer la fonction de maintien de charge et de régulation de pression est prévu un piston de régulation en deux pièces (72, 73 ou 74, 75), dont le piston partiel inférieur (73, 75) est formé par une soupape à siège conique (36, 53) en association avec une soupape d'étranglement (84, 85) et dont le piston partiel supérieur (72, 74) guidé sensiblement dans la partie de boîtier supérieure (78, 79) ne comprend pas d'autres éléments, tels que par exemple canaux, clapets anti-retour, soupapes d'inversion ou d'étranglement.

4. Système selon les revendications 1, 2 ou 3, **caractérisé en ce que** le signal de pression nécessaire pour le pilotage de la pompe et pour la comparaison de pression interne peut être assuré par l'agencement intégré dans la partie de boîtier supérieure (78, 79) des balances de pression secondaire et par le dimensionnement correspondant d'étranglements (21 ou 38), de clapets anti-retour (23, 24 ou 40, 51), de soupapes d'inversion (32 ou 49) ainsi que par une soupape de by-pass LS ("Load-Sensing" ou de détection de charge) en particulier externe (3) à partir du signal de pression entre les étranglements de dosage (7 ou 10) et l'arête de commande (84 ou 85) du piston de régulation (73 ou 75).

5. Système selon l'une ou l'autre des revendications 3 et 4, **caractérisé en ce que** la soupape à siège conique (36, 53) intégrée dans la partie inférieure (73 ou 75) du piston de régulation en deux pièces (72, 73 ou 74, 75) est prévue pour la fonction de maintien de charge et elle peut être refermée par le signal de pression de charge côté appareil consommateur agissant sur la surface d'action (27, 44) de la tête du piston de régulation dans des canaux (22 ou 39) sous les forces de ressorts (28, 45) lors de l'ouverture d'un étranglement d'évacuation (9 ou 12).

6. Système selon l'un ou plusieurs des revendications 1 à 5, **caractérisé en ce qu'**un canal de liaison (24, 41) intégré dans le boîtier de la balance de pression secondaire respective comprend une liaison depuis la pompe (1) jusqu'à une ligne d'indication de charge (25, 42) alimentant le régulateur de pompe (2) dans la direction depuis le canal de liaison (24, 41) jusqu'à la ligne d'indication de charge (25, 42), et **en ce qu'**il est prévu un clapet anti-retour (34, 51) pour une fermeture de la direction d'écoulement opposée depuis la ligne d'indication de charge (25) jusqu'au canal de liaison (24).

7. Système selon l'une ou plusieurs des revendications 1 à 6, **caractérisé en ce que** pour limiter le signal de pression transmis à la ligne d'indication de charge (25, 42) au niveau de la pression de charge de consommation respective (p_{L1,2}) dans le canal (22 ou 39), il est prévu dans le by-pass vers le canal de liaison (24, 41) vers la ligne d'indication de charge (25, 42), un clapet anti-retour (23, 40) en liaison avec le canal de consommation (22, 39) menant la charge, et un diaphragme (21, 38) faisant office d'étranglement.

8. Système selon l'une ou plusieurs des revendications 1 à 7, **caractérisé en ce que** le canal (31, 48) alimentant la chambre de pression de la tête (27, 44) du piston de régulation chargé par un ressort comprend une buse d'amortissement ou un clapet anti-retour à étranglement (30, 47) pour influencer la vitesse d'ouverture et de fermeture du piston de régulation (72, 73 ou 74, 75).

9. Système selon l'une ou plusieurs des revendications 1 à 8, **caractérisé en ce que** l'étranglement d'évacuation (9, 12) de l'axe de poussoir principal (8, 11) présente une avance de phase définie par rapport à un étranglement d'admission associé (7, 10), de sorte que l'étranglement d'évacuation. (9, 12) s'ouvre plus tôt ou se ferme plus tard que l'étranglement d'admission (7, 10).

10. Système selon l'une ou plusieurs des revendications 1 à 9, **caractérisé en ce que** la caractéristique d'ouverture de l'étranglement d'évacuation (9, 12) par rapport à l'étranglement d'admission (7, 10) présente dans un axe de poussoir principal (8, 11) un tracé prédéterminé.
